# EUROPÄISCHE PATENTSCHRIFT

(11) **EP 3 387 960 B1**
(45) Veröffentlichungstag und Bekanntmachung des Hinweises auf die Patenterteilung: **02.10.2019**
(21) Anmeldenummer: 18164146.5
(22) Anmeldetag: 27.03.2018
(51) Int. Cl.: A47F 5/11

(54) **FALTBARES WARENREGAL**
FOLDABLE GOODS SHELF
ÉTAGÈRE À MARCHANDISES PLIABLE

(30) Priorität: 10.04.2017 DE 102017107660
(43) Veröffentlichungstag der Anmeldung: 17.10.2018
(73) Patentinhaber: red-U GmbH, 32049 Herford (DE)
(72) Erfinder: Feller, Jan, 32584 Löhne (DE)
(74) Vertreter: Brandt, Detlef

(56) Entgegenhaltungen:
- DE-U1- 9 004 353
- JP-A- 2000 287 799
- US-A- 5 678 492
- US-A1- 2008 265 726

## Beschreibung

### Technisches Umfeld

Die Erfindung betrifft ein faltbares Warenregal zur Lagerung und Präsentation von Produkten mit einem aus einer Rückwand, zwei Seitenwänden und einer Vorderwand gebildeten, einen Innenraum definierenden räumlichen Regalrahmen, indem eine Mehrzahl von Fächern mit Fachböden als Lagerfläche der Produkte angeordnet sind, wobei das Warenregal einstückig aus einem ebenen Flächenzuschnitt, vorzugsweise aus Wellpappmaterial, gebildet ist.

### Stand der Technik

Warenregale der eingangs geschilderten Art kommen bevorzugt bei Verkaufsstellen wie Warenhäusern, Supermärkten oder Baumärkten zum Einsatz.

Bei Anwendungsfällen derartiger Warenregale können diese anstelle von fest eingebauten Warenregalen an besonders interessanten Stellen der Verkaufsflächen aufgestellt werden, wo sie besonders gut im Blickfeld der sich im Verkaufsraum bewegenden Kunden Solche Warenregale sind schon aus den DE 90 04 353 U1, JP 2000 287799 A, US 5 678 492 A und US 2008 265 726 A1 bekannt.

Für einen derartigen Einsatz müssen diese Warenregale ausreichend standfest sein, um auch ohne eine Regalanbindung frei aufstellbar verwendet werden zu können. Darüber hinaus ist es erforderlich, die Warenregale leicht transportabel zu gestalten, wobei sich der Transport nicht nur innerhalb des Betriebes ergibt. Darüberhinaus sollen die Warenregale für den Anwender ohne größere Probleme hinsichtlich der Aufstellung anwendbar sein. Da mit der Bestückung derartiger Warenregale oftmals ungeschulte Mitarbeiter betraut werden, fehlt es oft an der Kompetenz, in überschaubarer Zeit gegebenenfalls in Einzelteilen angelieferte Warenregale in akzeptabeler Weise zusammenzubauen.

### Aufgabe der Erfindung

Ausgehend von den aus dem Stand der Technik im Sinne der oben angeführten Ausführungsform bekannten Warenregalen besteht deshalb die Aufgabe der Erfindung darin, ein Warenregal zur Verfügung zu stellen, welches platzsparend transportabel ist und sich ohne Vorkenntnisse in kürzester Zeit so vorbereiten lässt, dass sich die darin zur Präsentation vorgesehenen Waren lagern und anbieten lassen.

### Lösung der Aufgabe

Erfindungsgemäß wird die gestellte Aufgabe durch ein Warenregal mit den im kennzeichnenden Teil des Anspruches 1 genannten technischen Merkmalen gelöst.

Erfindungswesentlich für die technische Lehre ist es dabei, dass in der Vorderwand des faltbaren Warenregals jeweils die Fachböden bildende Vorderwandabschnitte mehrseitig ausgeschnitten sind, dass die Rückwand doppelwandig mit zwei im Zusammenbauzustand des Warenregals übereinanderliegenden Rückwandabschnitten ausgeführt und in einem Rückwandabschnitt Stützabschnitte für jeweils einen Fachboden mehrseitig ausgeschnitten sind, dass jeweils ein Stützabschnitt und der korrespondierende Vorderwandabschnitt sowie die Außenseite des Rückwandabschnittes mit den ausgeschnittenen Stützwandabschnitten und die Innenseite des weiteren Rückwandabschnittes so miteinander verklebt sind, dass das Warenregal in einen aufgefalteten Zustand zur Warenpräsentation und in einen gefalteten Transportzustand, indem der Regalrahmen und die Fachböden einen ebenen Flächenzustand mit auf der Rückwand aufliegenden Fachböden und Vorderwand ausbilden, bringbar ist.

Die beschriebene Konstruktion vereinigt leichte Transportabilität und leichten Aufbau miteinander. Die vorkonfektionierten, zusammengefalteten Warenregale lassen sich am Aufstellungsort mit einfachsten Mittels auseinanderfalten, wobei sie im ausgefalteten Zustand eine stabile Möglichkeit bieten, Produkte vielfältiger Art dem Kunden anzubieten.

In diesem Zusammenhang ist anzumerken, dass die spezielle Ausführung des faltbaren Warenregals keine zusammenfügbaren Einzelteile beinhaltet, sondern in Gänze durch einfachste Handhabung in ihren aufgefalteten, zur Aufnahme von Waren geeigneten Zustand zu bringen ist.

Besondere Ausgestaltungen des Gegenstandes der Erfindung ergeben sich in Zusammenschau mit der technischen Lehre des Anspruches 1 aus den Merkmalen der auf den Hauptanspruch rückbezogenen Unteransprüche.

Es ist in diesem Zusammenhang insbesondere vorteilhaft, dass das faltbare Warenregal einen Regalrahmen aufweist, der im aufgefalteten Zustand einen sechseckigen Grundriss bildet, bei dem die Seitenwände jeweils eine Knicklinie aufweisen. Der spezielle Grundriss unterstützt die Stabilität des Warenregals und trägt dazu bei, dieses schnell und problemlos aufzubauen.

Hinsichtlich der technischen Realisierung des erfindungsgemäßen faltbaren Warenregals hat es sich als zweckmäßig erwiesen, die Stützabschnitte rechteckförmig auszubilden, wobei drei Seiten eines Stützabschnittes ausgeschnitten sind und die im aufgestellten Zustand des Warenregals den Bodenbereich zuweisende Seite durch eine Knickkante mit dem korrespondierenden Rückwandabschnitt verbunden ist.

Um die Transportfähigkeit des faltbaren Warenregals zusätzlich zu verbessern und den Platzbedarf zu reduzieren, hat es sich entsprechend einer vorteilhaften Weiterentwicklung des Erfindungsgegenstandes ergeben, das Warenregal im Transportzustand parallel zur bodenseitigen Unterkante mit einer Faltlinie zu versehen, die ein Aufeinanderfalten von unterem und oberem Teilbereich des Warenregals ermöglicht. Durch diese Maßnahme lässt sich je nach Anordnung der Faltlinie das erforderliche Transportmaß des Warenregals um bis zu 50 % reduzieren.

Um die Stabilität des erfindungsgemäßen Warenregals zusätzlich zu erhöhen, hat es sich als vorteilhaft erwiesen, den Rückwandabschnitt mit den darin angeordneten Stützabschnitten an seiner der benachbarten Seitenwandung abgewandten Längsseite einen durch eine Knickkante abwinkelbaren Randstreifen aufweisen zu lassen, der mit einem Bereich der nicht mit dem Rückwandabschnitt verbundenen Seitenwand verklebt wird. Diese Maßnahme stellt einen zusätzlichen Sicherheitsfaktor dar, falls während des Produktionsprozesses des Warenregals die Verklebung Rückwandabschnitte miteinander insbesondere für schwere Gegenstände keine ausreichende Stabilität bereitstellen sollte.

### Figurenbeschreibung

Nachfolgend wird ein Ausführungsbeispiel des Gegenstandes der Erfindung anhand der beigefügten Zeichnungen näher erläutert. Es zeigt:
- Figur 1: eine flächige Darstellung des für das Warenregal notwendigen ebenen Flächenzuschnittes,
- Figur 2: den ersten für die Herstellung des Warenregals notwendigen Faltprozess zur Verklebung der Stützabschnitte mit den Rückseiten der Fachböden,
- Figur 3: den vorbereitenden Schritt zur Verklebung des Warenregals zu seiner endgültigen Form,
- Figur 4: die Rückansicht des fertig zusammengefügten, erfindungsgemäßen faltbaren Warenregals,
- Figur 5: eine Darstellung des fertigen Warenregals aus Figur 4 im zusätzlich platzsparend zusammengeklappten Zustand,
- Figur 6: eine Darstellung des fertigen Warenregals aus Figur 4 während des Ausfaltvorganges vom zusammengeklappten Zustand in den aufgefalteten Zustand und
- Figur 7: eine perspektivische Darstellung des erfindungsgemäßen faltbaren Warenregals fertig zur Aufnahme zu präsentierender Produkte

Der für das erfindungsgemäße faltbare Warenregal verwendete ebene Flächenzuschnitt, wie er in der Figur 1 dargestellt ist, besteht im wesentlichen aus einer im rechten Bildteil dargestellten ersten Rückwandabschnitt 1, der über eine Knicklinie 3 mit einer ersten Seitenwand 2 verbunden ist. Die Seitenwand 2 wiederum ist über eine Knicklinie 5 mit einer Vorderwand 4 verbunden.

An die Vorderwand 4 schließt sich nach rechts eine zweite Seitenwand 6 des faltbaren Warenregals an, die mit der Vorderwand 4 wiederum über eine Knicklinie 7 gekoppelt ist. Schließlich ist mittels einer Knicklinie 9 diese zweite Seitenwand 6 mit einem Rückwandabschnitt 8 verbunden. Es handelt sich somit um einen ebenen Flächenzuschnitt, vorzugsweise aus Wellpappmaterial, welcher in Bezug auf die erfindungswesentlichen Merkmale besondere Merkmale aufweist.

Im Rückwandabschnitt 1 sind, wie dies aus der Figur 1 deutlich wird, eine Mehrzahl, im vorliegenden Fall vier Stützabschnitte 10 ausgeschnitten. Diese Stützabschnitte 10 sind im wesentlichen rechteckförmig ausgebildet und an ihrer unteren, im aufgestellten Zustand des Warenregals dem Bodenbereich 11 zuweisenden Seite durch eine Knickkante 12 an der Rückwand festgelegt. Die übrigen drei Seiten der Stützabschnitte 10 sind mittels der Knicklinie 12 aus der Rückwand herausklappbar. An der der Knicklinie 12 abgewandten Oberseite des jeweiligen Stützabschnittes 10 befindet sich ein Klebebereich 13, der wiederum mit dem jeweiligen Stützabschnitt 10 mittels einer Knicklinie 14 verbunden ist.

In der Seitenwand 2 sowie in der Seitenwand 6 befindet sich jeweils mittig eine Knicklinie 15 bzw. 16, in der jeweils vier die Seitenwände 2 und 6 im aufgebauten Zustand des faltbaren Warenregals stabilisierende Winkelbereiche 17 eingearbeitet sind. Die Winkelbereiche 17 sind im wesentlichen dreieckförmig ausgebildet, wobei die obere im wesentlichen waagerecht verlaufende und dem Bodenbereich 11 des Flächenzuschnittes abgewandte Seite aus der jeweiligen Seitenwand 2 bzw. 6 ausgeschnitten ist. Die beiden übrigen Seiten des dreieckförmigen Winkelbereiches 17, die zum Bodenbereich 11 aufeinander zulaufen und sich in der Spitze des Dreieckes auf der Knicklinie 15 bzw. 16 treffen, weisen wiederum entsprechende Knicklinien 18 gegenüber der Seitenwand 2 bzw. 6 auf.

Die sich an die Seitenwand 2 anschließende Vorderwand 4 besitzt im vorliegenden Ausführungsbeispiel vier im aufgestellten Zustand des faltbaren Warenregals als Fachböden dienende Vorderwandabschnitte 19. Diese Vorderwandabschnitte 19 sind wiederum im wesentlichen rechteckförmig ausgestaltet, besitzen jedoch an ihren gegenüberliegenden Seiten gerundete Seitenkanten 20. Die Seitenkanten 20 sowie die obere Seite 21 sind wiederum aus der Vorderwand 4 ausgeschnitten, wohingegen die untere Seite eines jeden Vorderwandabschnittes 19 mittels einer Knicklinie 21 am Vorderwandabschnitt 19 festgelegt ist. Aufgrund dieser Knicklinie 21 können die Vorderwandabschnitte 19 aus der Ebene der Vorderwand 4 herausgeklappt werden, ebenso wie dies für die Stützabschnitte 10 des Rückwandabschnittes 1 gilt.

Durch die Gesamtkonstruktion ergibt sich, dass die Knicklinien 5 bzw. 7 zwischen der Seitenwand 2 und der Vorderwand 4 und der Seitenwand 6 sich jeweils in vier Abschnitte aufgliedern.

Die Seitenwand 6 ist prinzipiell ebenso wie vorher beschrieben die Seitenwand 2 mit entsprechenden Winkelbereichen 17 versehen, die zur Stabilisierung dieser Seitenwand 6 dienen. Der sich an die Seitenwand 6 mittels der Knicklinie 9 anschließende Rückwandabschnitt 8 ist entsprechend dem dargestellten Ausführungsbeispiel mittig geteilt, so dass sich im Rückwandabschnitt 8 eine Schnittlinie 22 ergibt.

Um das erfindungsgemäße faltbare Warenregal in seine zur Verwendung vorgesehene Formgebung zu bringen, wird nach Herstellung des ebenen Flächenzuschnitts, wie er in der Figur 1 beschrieben ist, zunächst in der Mitte des jeweiligen Vorderwandabschnittes 19 in Höhe des Klebebereiches 13 eines jeden Stützabschnittes 10 eine Kleberaupe 23 angebracht. Die Kleberaupen 23 sind in der Figur 1 gestrichelt dargestellt.

Nach Aufbringen der Kleberaupen 23 wird der Rückwandabschnitt 1 mit Hilfe der Knicklinie 3 über die Vorderwand 4 geklappt, wobei die Klebebereiche 13 über den Kleberaupen 23 zur Anlage kommen und sich mit Hilfe derer mit der Vorderwand 4 bzw. mit den Vorderwandabschnitten 19 verbinden. Dieser Verfahrensschritt zur Herstellung des erfindungsgemäßen Warenregals ist in der Figur 2 schematisch dargestellt.

In der Figur 3 ist das Überklappen des Rückwandabschnittes 1 auf die Vorderwand 4 abgeschlossen, wobei die beschriebene Verklebung der Klebebereiche 13 jedes Stützabschnittes 10 mit den Kleberaupen 23, die auf den Vorderwandabschnitten 19 angebracht worden sind, stattgefunden hat.

In einem nächsten Herstellungsverfahrensschritt wird nunmehr auf die Rückseite des Rückwandabschnittes 1 zwischen den Stützabschnitten 10 jeweils eine Klebelinie 24 aufgebracht. Ergänzend hierzu kann an der Rückseite des Rückwandabschnittes 1 zusätzlich eine Klebelinie 25 angebracht werden, die vorzugsweise über die gesamte Höhe des Rückwandabschnittes 1 verläuft und auf einem Randstreifen 26 aufgebracht wird, der sich an der der Seitenwand 2 abgewandten gegenüberliegenden Seite des Rückwandabschnittes 1 ergibt, wobei der Randstreifen 26 über eine Knicklinie 27 mit dem Rückwandabschnitt 1 verbunden ist.

Nach Aufbringen der Klebelinien 24 und gegebenenfalls 25 wird in einem nächsten Verfahrensschritt der Rückwandabschnitt 8 längs der Knicklinie 16 nach oben auf die Rückseite des Rückwandabschnittes 1 geklappt. Durch das Überklappen des Rückwandabschnittes 8 wird dieser mit der Rückseite de Rückwandabschnittes 1 verklebt, so dass bei Doppelung der Rückwand aus zwei übereinanderliegenden Wellpappflächen sich ein Regalrahmen ergibt.

Die Figur 4 zeigt den Fertigungszustand, wie er sich nach Verklebung der Rückwandabschnitte 1 und 8 darstellt.

Die Herstellung des faltbaren Warenregals entsprechend des Gegenstandes der Erfindung ist durch die in den Figuren 1 bis 4 geschilderten Maßnahmen abgeschlossen. Es existiert nunmehr ein Warenregal in seinem gefalteten Transportzustand, in dem der Regalrahmen und die Fachböden einen ebenen Flächenzustand mit auf der Rückwand aufliegenden Fachböden und Vorderwand ausbilden.

In diesem Zustand kann das faltbare Warenregal problemlos transportiert werden, wobei entsprechend einer vorteilhaften Weiterbildung des Gegenstandes der Erfindung das Warenregal in seinem ebenen Flächenzustand zusätzlich entlang der Schnittlinie 22 einmal gefaltet werden kann. Hierbei ergibt sich die in der Figur 5 dargestellte nochmals reduzierte Raumform des Warenregals.

Der im Rahmen der geschilderten Verfahrensschritte hergestellte räumliche Regalrahmen kann nunmehr aus seinem gefalteten Transportzustand in einen aufgefalteten Zustand zur Warenpräsentation gebracht werden, in dem entsprechend der Figur 6 der Regalrahmen von seiner flächigen Form in eine räumliche Form mit sechseckigem Querschnitt gebracht wird. Zu diesem Zweck wird die Vorderwand 4 von ihrer Anlage an die Rückwand gelöst, was mittels der Knicklinien 3, 15, 5, 7, 16 und 9 geschieht.

Ist die im Grundriss sechseckige Form des Regalrahmens hergestellt, so werden die Vorderwandabschnitte 19 mittels der Knicklinien 21 in den Innenraum des Regalrahmens geklappt und bilden entsprechend der Darstellung der Figur 7 ebene Fachböden zur Präsentation von Produkten. Die runden Seiten der Vorderwandabschnitte 19 liegen dabei an den Seitenwänden 4 und 6 an, wobei zur zusätzlichen Stabilisierung des Warenregals Teilbereiche 28 an der jeweiligen Seitenwandung 2 bzw. 6 nach oben liegend zur Anlage kommen. Diese Teilbereiche 28 sind durch Knicklinien 29 mit den jeweiligen Vorderwandabschnitten 19 verbunden, was das Hochklappen der entsprechenden Teilbereiche 28 erleichtert.

### Bezugszeichenliste:

- 1: Rückwandabschnitt
- 2: Seitenwand
- 3: Knicklinie (Rückwandabschnitt1/ Seitenwand 2)
- 4: Vorderwand
- 5: Knicklinie (Seitenwand 2/ Vorderwand 4)
- 6: Seitenwand
- 7: Knicklinie (Vorderwand 4/ Seitenwand 6)
- 8: Rückwandabschnitt
- 9: Knicklinie (Seitenwand 6/ Rückwandabschnitt 8)
- 10: Stützabschnitt
- 11: Bodenbereich
- 12: Knicklinie (Stützabschnitt 10/ Rückwandabschnitt 1)
- 13: Klebebereich
- 14: Knicklinie (Klebebereich 13/ Stützabschnitt 10)
- 15: Knicklinie (Seitenwand 2)
- 16: Knicklinie (Seitenwand 6)
- 17: Winkelbereich
- 18: Knicklinie (Winkelbereich 17/ Seitenwand 2/6)
- 19: Vorderwandabschnitt
- 20: Seitenkante
- 21: Knicklinie (Vorderwandabschnitt 19/ Vorderwand 4)
- 22: Schnittlinie
- 23: Kleberaupe
- 24: Klebelinie
- 25: Klebelinie
- 26: Randstreifen
- 27: Knicklinie (Randstreifen 26 /Rückwandabschnitt 1)
- 28: Teilbereich
- 29: Knicklinie (Vorderwandabschnitt 19/ Teilbereich 28)

## Patentansprüche

1. Faltbares Warenregal zur Lagerung und Präsentation von Produkten mit einem aus einer Rückwand, zwei Seitenwänden (2, 6) und einer Vorderwand (4) gebildeten, einen Innenraum definierenden räumlichen Regalrahmen, in dem eine Mehrzahl von Fächern mit Fachböden als Lagerfläche der Produkte angeordnet sind, wobei das Warenregal einstückig aus einem ebenen Flächenzuschnitt vorzugsweise aus Wellpappmaterial gebildet ist, wobei in der Vorderwand (4) des faltbaren Warenregals jeweils die Fachböden bildende Vorderwandabschnitte (19) mehrseitig ausgeschnitten sind, dass die Rückwand doppelwandig mit zwei im Zusammenbauzustand des Warenregals übereinanderliegenden Rückwandabschnitten (1, 8) ausgeführt und in einem Rückwandabschnitt (1) Stützabschnitte (10) für jeweils einen Fachboden mehrseitig ausgeschnitten sind, dass jeweils ein Stützabschnitt (10) und der korrespondierende Vorderwandabschnitt (19) sowie die Außenseite des Rückwandabschnittes (1) mit den ausgeschnittenen Stützabschnitten (10) und die Innnenseite des weiteren Rückwandabschnittes (8) so miteinander verklebt sind, dass das Warenregal in einen aufgefalteten Zustand zur Warenpräsentation und in einen gefalteten Transportzustand, indem der Regalrahmen und die Fachböden einen ebenen Flächenzustand mit auf der Rückwand aufliegenden Fachböden und Vorderwand ausbilden, bringbar ist.

2. Faltbares Warenregal nach Anspruch 1,
**dadurch gekennzeichnet, dass**
der Regalrahmen in aufgefalteten Zustand einen sechseckigen Grundriss bildet, bei dem die Seitenwände (2, 6) jeweils eine Knicklinie (15, 16) aufweisen.

3. Faltbares Warenregal nach einem der Ansprüche 1 oder 2,
**dadurch gekennzeichnet, dass**
die Stützabschnitte (10) rechteckförmig ausgebildet sind, wobei drei Seiten des Stützabschnittes ausgeschnitten sind und die im aufgestellten Zustand des Warenregals den Bodenbereich (11) zuweisende Seite durch eine Knicklinie (12) mit dem Rückwandabschnitt (1) verbunden ist.

4. Faltbares Warenregal nach Anspruch 3,
**dadurch gekennzeichnet, dass**
die Stützabschnitte (10) an ihrer der Knicklinie (12) zum Rückwandabschnitt (1) abgewandten Seite einen vom Stützabschnitt (10) mittels einer Knicklinie (14) abwinkelbaren Klebereich (13) aufweisen.

5. Faltbares Warenregal nach Anspruch 1 bis 4,
**dadurch gekennzeichnet, dass**
im Transportzustand das faltbare Warenregal parallel zur dem Bodenbereich (11) zugewandten Unterkante einer Faltlinie (22) aufweist, die ein Aufeinanderfalten von unterem und oberem Teilbereich des Warenregals ermöglicht.

6. Faltbares Warenregal nach einem der Ansprüche 1 bis 5,
**dadurch gekennzeichnet, dass**
der Rückwandabschnitt (1) an seiner der benachbarten Seitenwand (2) abgewandten Längsfläche einen durch eine Knicklinie (27) abwinkelbaren Randstreifen (26) aufweist, der mit der nicht mit dem Rückwandabschnitt (1) verbundenen Seitenwand (6) verklebt ist.

## Claims

1. Foldable goods shelf for the storage and presentation of products with a physical shelf frame formed by a rear wall, two side walls (2, 6) and a front wall (4) defining an interior, in said shelf frame is arranged a plurality of compartments with compartment bases as the storage area of the products, wherein the goods shelf is formed in one piece from a flat surface cut-out preferably made of corrugated paper material, wherein in the front wall (4) of the foldable goods shelf front wall sections (19) in each case forming the compartment bases are cut out on multiple sides, wherein the rear wall is formed in a double-walled manner with two rear wall sections (1, 8) overlapping one another in the assembled construction state of the goods shelf and in a rear wall section (1) support sections (10) for one compartment base in each case are cut out on multiple sides, wherein in each case one support section (10) and the corresponding front wall section (19) and the outside of the rear wall section (1) are adhered with the cut-out support sections (10) and the inside of the other rear wall section (8) such that the goods shelf can be moved to an unfolded state for the presentation of goods and to a folded transport state by the shelf frame and the compartment bases forming a flat surface state with compartment bases and front wall resting on the rear wall.

2. Foldable goods shelf according to claim 1, **characterised in that** the shelf frame in the unfolded state forms a hexagonal layout in which the side walls (2, 6) in each case have a bending line (15, 16).

3. Foldable goods shelf according to any one of claims 1 or 2, **characterised in that** the support sections (10) are formed in a rectangular shape, wherein three sides of the support section are cut out and the side pointing to the base region (11) in the set-up state of the goods shelf is connected by a bending line (12) to the rear wall section (1) .

4. Foldable goods shelf according to claim 3, **characterised in that** the support sections (10) on their side facing away from the bending line (12) to the rear wall section (1) have an adhesive region (13) bendable from the support section (10) by means of a bending line (14).

5. Foldable goods shelf according to any one of claims 1 to 4, **characterised in that** in the transport state the foldable goods shelf has a fold line (22) parallel to the lower edge facing the base region (11) which allows a lower and upper partial region of the goods shelf to be folded on top of one another.

6. Foldable goods shelf according to any one of claims 1 to 5, **characterised in that** the rear wall section (1) on its longitudinal surface facing away from the adjacent side wall (2) has an edge strip (25) bendable along a bending line (27) which is adhered with the side wall (6) not connected to the rear wall section (1).

## Revendications

1. Rayonnage pliable pour marchandises servant au support et à la présentation de produits avec un cadre de rayonnage spatial formé à partir d'une paroi arrière, de deux parois latérales (2, 6) et d'une paroi avant (4), définissant un espace intérieur, dans lequel une multitude de compartiments avec des fonds de compartiment est disposée en tant que surface de support des produits, dans lequel le rayonnage pour marchandises est formé d'un seul tenant à partir d'une première découpe de surface plane de préférence en carton ondulé,
dans lequel des sections de paroi avant (19) formant respectivement les fonds de compartiment sont découpées sur plusieurs côtés dans la paroi avant (4) du rayonnage pliable pour marchandises, la paroi arrière est réalisée avec une double paroi avec deux sections de paroi arrière (1, 8) superposées dans l'état assemblé du rayonnage pour marchandises et des sections d'appui (10) pour respectivement un fond de compartiment sont découpées sur plusieurs côtés dans une section de paroi arrière (1), respectivement une section d'appui (10) et la section de paroi avant (19) correspondante ainsi que le côté extérieur de la section de paroi arrière (1) avec les sections d'appui (10) découpées et le côté intérieur de l'autre section de paroi arrière (8) sont collées les unes aux autres de telle sorte que le rayonnage pour marchandises peut être amené dans une position dépliée aux fins de la présentation de marchandises et dans un état de transport plié en ce que le cadre de rayonnage et les fonds de compartiment réalisent un état de surface plan avec des fonds de paroi et une paroi avant reposant sur la paroi arrière.

2. Rayonnage pliable pour marchandises selon la revendication 1,
**caractérisé en ce que**
le cadre de rayonnage forme dans l'état déplié un contour hexagonal, où les parois latérales (2, 6) présentent respectivement une ligne de pliage (15, 16).

3. Rayonnage pliable pour marchandises selon l'une quelconque des revendications 1 ou 2,
**caractérisé en ce que**
les sections d'appui (10) sont réalisées de manière à présenter une forme rectangulaire, dans lequel trois côtés de la section d'appui sont découpés et le côté pointant dans l'état ouvert du rayonnage pour marchandises vers la zone de fond (11) est relié par une ligne de pliage (12) à la section de paroi arrière (1).

4. Rayonnage pliable pour marchandises selon la revendication 3,
**caractérisé en ce que**
les sections d'appui (10) présentent au niveau de leur côté opposé à la ligne de pliage (12) vers la section de paroi arrière (1) une zone de collage (13) pouvant être coudée par la section d'appui (10) au moyen d'une ligne de pliage (14).

5. Rayonnage pliable pour marchandises selon la revendication 1 à 4,
**caractérisé en ce que**
dans l'état de transport, le rayonnage pour marchandises pliable présente de manière parallèle par rapport à l'arête inférieure tournée vers la zone de fond (11) une ligne de pliage (22), qui permet un repliage de la zone partielle inférieure et supérieure du rayonnage pour marchandises.

6. Rayonnage pliable pour marchandises selon l'une quelconque des revendications 1 à 5,
**caractérisé en ce que**
la section de paroi arrière (1) présente au niveau de sa face longitudinale opposée à la paroi latérale (2) adjacente une bande de bordure (26) pouvant être coudée par une ligne de pliage (27), qui est collée à la paroi latérale (6) non reliée à la section de paroi arrière (1).
